# EUROPÄISCHE PATENTSCHRIFT

(11) **EP 0 020 378 B1**
(45) Veröffentlichungstag und Bekanntmachung des Hinweises auf die Patenterteilung: **16.02.1983**
(21) Anmeldenummer: 79901004.6
(22) Anmeldetag: 05.09.1979
(51) Int. Cl.: G07F 9/04, G07F 5/24

(54) **MÜNZSPEICHER**
DEVICE FOR STOCKING MONEY
DISPOSITIF POUR STOCKER LA MONNAIE

(30) Priorität: 22.11.1978 CH 11959/78
(43) Veröffentlichungstag der Anmeldung: 07.01.1981
(73) Patentinhaber: SODECO-SAIA AG, CH-1211 Genf 16 (CH)
(72) Erfinder: HAUENSTEIN, Günther, D-6457 Maintal 3 (DE)
(74) Vertreter: Müller, Hans-Jürgen, Dipl.-Ing.
(86) Internationale Anmeldenummer: CH7900118
(87) Internationale Veröffentlichungsnummer: WO8001117

## Beschreibung

Die Erfindung bezieht sich auf einen Münzspeicher der im Oberbegriff des Anspruches 1 genannten Art.

In Dienstleistungsautomaten müssen die eingegebenen Münzen gespeichert werden, bis der zu bezahlende Gesamtbetrag erreicht oder überschritten ist. Ein Münzspeicher der o. a. Art ist bereits bekannt (CH-PS 600 453). Dieser weist für jede Münz-Sorte einen separaten, drehbar gelagerten Kranz von wenigstens annähernd radial angeordneten, äquidistant verteilten Speicher-Fächern auf, die gleichzeitig auch als End-Speicher für die betreffende Münz-Grösse dienen. Solche mehrteilige Münzmagazine, die gleichzeitig auch zur Ausgabe von Wechselgeld dienen, müssen somit eine relativ grosse Speicher-Kapazität und ausserdem eine Sicherung gegen Überfüllung haben. Solange die Forderung nach sortierter Einkassierung nicht gestellt wird, sind solche Speicher zu aufwendig und auch zu langsam. Ferner besteht für die Anwendung solcher Speicher in Münzfernsprechern die Forderung nach einem möglichst kleinen Energieaufwand, der bei den bisher bekannten Speichern noch zu gross war. Darüber hinaus sind auch Münzspeicher zur Aufnahme verschiedener, in beliebiger Reihenfolge eingebbarer Münzen unterschiedlicher Grösse bekannt (US-PS 3 696 905). Der Erfindung liegt die Aufgabe zugrunde, einen Münzspeicher der eingangs genannten Art dahingehend zu verbessern, daß er einfach und billig herstellbar und mit geringem Energieaufwand zu betätigen ist.

Die Erfindung ist im Anspruch 1 gekennzeichnet, und in Unteransprüchen sind weitere Verbesserungen beansprucht.

Nachfolgend wird ein Ausführungsbeispiel der Erfindung anhand der Zeichnungen näher erläutert. Dabei zeigen :
Figur 1 einen Aufriss und
Figur 2 einen Seitenriss eines Münzspeichers.

Gemäss den Fig. 1 und 2 ist auf einer senkrecht stehenden Grundplatte 1 eine waagrechte Laufschiene 2 befestigt, an welcher der Boden bzw. Längsholm 3 eines Rechens 4 mittels Laufrollen 5 aufgehängt ist. Der Rechen 4 besteht aus parallel nebeneinander angeordneten Trennwänden 6, die zwischen sich je ein Speicherfach 7 bilden, wobei alle Wände 6 mit dem Boden 3 des Rechens 4 verbunden sind. Der ganze Rechen 4 ist durch die beschriebene Aufhängung längs einer zu den Wänden 6 senkrecht stehenden Geraden schrittweise verschiebbar. Zu diesem Zweck trägt der Boden 3 an seiner oberen Kante eine Zahnstange 8, in die ein Zahnritzel 9 einer weiter unten beschriebenen Antriebseinrichtung eingreift.

Die Speicherfächer 7 sind unten und oben frei durchgehend offen und ergeben so je einen durchgehenden Kanal, der nur an seinen im wesentlichen senkrecht stehenden Stirnseiten mindestens zum Teil geschlossen ist. Dazu sind die einen senkrechten Stirnseiten der Wände 6 am Boden 3 befestigt und die anderen mit einer Abschlussleiste 10 miteinander verbunden. Die oberen und unteren waagrechten Begrenzungskanten der Wände 6 bilden für jedes der Fächer 7 eine Eingabe- bzw. eine Ausgabeöffnung für je eine zu speichernde Münze 11, wie nachfolgend beschrieben.

Der Rechen 4 ist in den Fig. 1 und 2 nach erfolgter Aufnahme der ersten Münze 11 dargestellt. Das äusserste Speicherfach 7a des Rechens 4 befindet sich mit seiner Eingabeöffnung unterhalb eines Zuführungskanals 12, durch den die Münze 11 im freien Fall in das Speicherfach 7a gelangt ist und auf einem feststehenden Gleitblech 13 aufsteht. Das an der Grundplatte 1 befestigte Gleitblech 13 ist mit seiner Oberfläche, auf der die Münze 11 aufliegt, parallel zur Bewegungsrichtung des Rechens 4 angeordnet und deckt die Ausgabeöffnung des jeweils unter dem Zuführungskanal 12 liegenden Faches 7a sowie die Ausgabeöffnungen aller bereits mit einer Münze 11 belegten Fächer 7 unten ab. Dazu erstreckt es sich gradlinig über die ganze Speicherlänge des Rechens 4. Das Gleitblech 13 endet zwischen dem unter dem Zuführungskanal 12 befindlichen Fach 7a und seinem in der Rückgabe-Bewegungsrichtung benachbarten Fach 7b. Es lässt die Ausgabeöffnung des benachbarten Faches 7b sowie die Ausgabeöffnungen aller folgenden Fächer 7 unten offen.

Unmittelbar neben dem erwähnten Ende des Gleitbleches 13 befindet sich eine Führung 14 zur Weiterleitung der aus dem Speicher ausgegebenen Münzen 11.

Für den Antrieb des Rechens 4 dient ein von einem Elektromotor25 angetriebenes Malteserkreuz-Getriebe 26, auf dessen Abtriebsachse das Zahnritzel 9 zur Bewegung des Rechens 4 angeordnet ist. Das Zahnritzel greift in die Zahnstange 8 ein. Der Elektromotor 25 bewirkt in seiner einen Drehrichtung eine Speicher- und in der anderen Drehrichtung eine Rückgabebewegung, wozu er einen das Malteserkreuz-Getriebe 26 weiterschaltenden Steuernocken 27 antreibt. Jeder elektrische Startimpuls für den Elektromotor25 bewirkt über eine Selbsthalteschaltung mit einem vom Steuernocken 27 betätigten, in den Figuren nicht dargestellten Kontakt je eine volle Umdrehung des Steuernockens 27 und dadurch immer einen vollen Teilungsschritt des Rechens 4.

Der beschriebene Münzspeicher arbeitet wie folgt :
Bevor eine Münze 11 angenommen wird, macht der Rechen 4 einen Schritt in Richtung Speichern. Die einfallende Münze 11 wird vom Gleitblech 13 gestoppt und bleibt in ihrem Fach 7a stehen. Die Fächer 7 sind nach der grössten zu speichernden Münze dimensioniert. Eine kleinere Münze stellt sich etwas schräg, wie dies in der Fig. 1 angedeutet ist. Jede weitere zu speichernde Münze 11 bewirkt eine Bewegung des Rechens 4 in der Richtung Speichern, wobei die bereits eingespeicherten Münzen seitwärts verschoben werden.

Sobald ein Rückgabe-Befehl erteilt wird, bewegt sich der Rechen 4 in entgegengesetzter Richtung. Die Münzen werden über das Ende des Gleitbleches 13 gestossen und verlassen in freiem Fall und in umgekehrter Reihenfolge als bei der Eingabe den Speicher.

Der beschriebene Speicher kommt mit einer viel kleineren Betätigungsenergie-Menge aus als bekannte Speicher. Bei Verwendung eines Malteserkreuz-Getriebes bleibt auch der Anlaufstromstoss des Elektromotors niedrig, denn dieser kann ohne Last anlaufen, um erst bei voller Drehzahl den Schaltschritt auszuführen.

Auch die Beschleunigungskräfte bleiben kleiner als bei bekannten Speichern, und trotzdem ist eine sehr schnelle Münzausgabe möglich, denn die Münzen 11 müssen nicht rollen, sondern sie fallen frei aus dem Speicher. Durch die wenigstens zum Teil schräg in ihrem Fach 7 liegenden Münzen 11 müssen bei der Schrittbewegung nicht alle Münzen 11 gleichzeitig beschleunigt werden. Die einen werden ihrer Lage entsprechend etwas früher als die anderen angestossen, was eine kleinere Beschleunigungskraft benötigt.

## Patentansprüche

1. Münzspeicher zum Einsatz in Dienstleistungs-Automaten, bei dem ein Rechen nebeneinander angeordnete, von Trennwänden geteilte Speicherfächer zur Aufnahme von je einer aus einem Zuführungskanal in vertikaler Lage frei einfallenden Münze aufweist und von einem Antriebsorgan antreibbar ist, das den Rechen unter dem Zuführungskanal in der einen. Richtung für die Aufnahme von Münzen bzw. in der entgegensetzten für die Ausgabe derselben schrittweise um je eine Teilung vorbeibewegt, und bei dem die in der Münzen-Eingabe- bzw. Abgabestellung im wesentlichen vertikal stehenden Speicherfächer an ihren vertikalen Querseiten wenigstens teilweise abgeschlossen, oben offen und unten mit einer Ausgabe-Öffnung versehen und dadurch je als freier Durchgangskanal ausgebildet sind, bei dem die Ausgabeöffnung mittels eines gerätefest angeordneten Gleitbleches zur Verhinderung des Münzenaustrittes so versperrbar ist, daß wenigstens das neben dem Zuführungskanal für die Münzen in der Bewegungsrichtung für Ausgabe gelegene Speicherfach unten nicht versperrt ist und sich dort eine Ausgabestelle befindet, dadurch gekennzeichnet, daß die Trennwände (6) und Speicherfächer (7) des Rechens (4) parallel zueinander angeordnet sind, daß die Speicherfächer (7) breit genug ausgebildet sind, um zur Aufnahme verschieden großer und dicker Münzen (11) zu dienen und zumindest die kleineren bzw. dünneren Münzen (11) in Schräglage aufzunehmen, daß der Rechen (4) im wesentlichen im rechten Winkel zu den Speicherfächen (7) geradlinig verschiebbar ist und daß das Gleitblech (13) geradlinig ausgebildet und parallel zu der Rechenbewegungsrichtung angeordnet ist.

2. Münzspeicher nach Anspruch 1, dadurch gekennzeichnet, daß der Rechen (4) aus einem Längsholm (3) und an demselben Kammartig äquidistant angesetzten Trennwänden (6) besteht und über Laufrollen (5) auf einer an einer Grundplatte (1) angebrachten, waagrechten Laufschiene (2) in seiner Längsrichtung schrittweise verschiebbar geführt ist, wobei sich das darunter angeordnete Gleitblech (13) über die gesamte Speicherlänge des Rechens (4) erstreckt und mit einem Ende zwischen dem momentan unter dem Zuführungskanal (12) befindlichen Speicherfach (7a) und dem in Ausgaberichtung benachbarten Speicherfach (7b) endet.

3. Münzfernspeicher nach Anspruch 1 oder 2, dadurch gekennzeichnet, daß am Rechen (4) eine mit einem zum Antrieborgan gehörenden Antriebsritze) (9) kämmende Zahnstange (8) angreift.

4. Münzspeicher nach einem der vorhergehenden Ansprüche, dadurch gekennzeichnet, daß das Antriebsorgan ein Malteserkreuz-Getriebe (26) aufweist, auf dessen Abtriebsachse ein Zahnritzel (9) zum Bewegen des Rechens (4) angeordnet ist, und daß die eine Drehrichtung des Malteserkreuz-Getriebes (26) eine Speicher- und die andere Drehrichtung desselben eine Rückgabebewegung derart veranlaßt, daß nach einem elektrischen Startimpuls an einen das Malteserkreuz-Getriebe (26) antreibenden Elektromotor (25) eine von einem Steuernocken (27) beeinflußbare Selbsthalteschaltung jeweils eine ganze Umdrehung des Steuernockens (27) bewirkt und dabei über das Malteserkreuz-Getriebe (26) immer einen vollen Teilungsschritt des Rechens (4) auslöst.

## Claims

1. A coin storage means for use in automatic service machines, wherein a comb member has juxtaposed storage compartments which are separated by partitioning walls, for receiving a respective coin which falls freely thereinto from a feed passage in a vertical position, and can be driven by a drive member which moves the comb member past below the feed passage with a stepwise motion by a respective pitch in one direction for receiving coins and in the opposite direction for discharge thereof, and wherein the storage compartments which are substantially vertical in the coin input or discharge position are at least partly closed at their vertical transverse sides, are upwardly open, and are provided at their bottom with a discharge opening, whereby each is formed as a respective free through passage, wherein the discharge opening can be closed by means of a slide plate which is arranged stationarily with respect to the apparatus, for preventing the coin from issuing therefrom, in such a way that at least the storage compartment which is disposed beside the feed passage for the coins in the direction of movement for the discharge mode is not closed at the bottom, and a discharge location is disposed thereat, characterised in that the partitioning walls (6) and the storage compartments (7) of the comb member (4) are arranged parallel to each other, that the storage compartments (7) are sufficiently wide to serve for receiving coins (11) of various sizes and thicknesses and to receive at least the smaller or thinner coins (11) in an inclined position, that the comb member (4) is movable with a rectilinear motion substantially at a right angle to the storage compartments, and that the slide plate (13) is of a rectilinear configuration and is arranged parallel to the direction of movement of the comb member.

2. A coin storage means according to claim 1 characterised in that the comb member (4) comprises a longitudinal member (3) and partitioning walls (6) which are fitted thereto at equal spacings from each other in a comb-like configuration. and the comb member is guided for stepwise movement in its longitudinal direction by means of support rollers (4) on a horizontal rail (2) mounted to a base plate (1), wherein the slide plate (13) which is disposed therebelow extends over the entire storage length of the comb member (4) and terminates with one end between the storage compartment (7a) which is disposed at the time below the feed passage (12) and the storage compartment (7b) which is adjacent in the discharge direction.

3. A coin storage means according to claim 1 or claim 2 characterised in that a rack (8) which meshes with a drive pinion belonging to the drive means is engaged to the rack (4).

4. A coin storage means according to one of the preceding claims characterised in that the drive means includes a maltese cross transmission (26), the output shaft of which carries a pinion (9) for moving the comb member (4), and that one direction of rotary movement of the maltese cross transmission (26) produces a storage movement and the other direction of rotation thereof causes a return movement such that, after an electrical starting pulse to an electric motor (25) for driving the maltese cross transmission (26), a self-holding circuit which can be controlled by a control cam (27) produces a respective entire revolution of the control cam (27) and thereby always triggers a full stepping movement of the comb member (4) by way of the maltese cross transmission (26).

## Revendications

1. Dispositif de stockage de monnaie pour être utilisé dans des automates de service, dans lequel un râtelier comporte des compartiments de stockage disposés l'un à côté de l'autre, divisés par des cloisons séparatrices et servant à recevoir chacune une pièce de monnaie tombant en chute libre en position verticale à partir d'un canal d'introduction, et peut être entraîné par un organe d'entraînement, qui fait déplacer pas-à-pas à chaque fois d'un échelon le râtelier en dessous du canal d'introduction dans une direction pour la réception de pièce de monnaie ou bien dans la direction opposée par la décharge desdites pièces, et dans lequel les compartiments de stockage orientés essentiellement verticalement dans la position d'introduction ou de décharge des pièces de monnaie sont obturés sur leurs côtés transversaux verticaux au moins en partie, sont ouverts en haut et sont pourvus en bas d'une ouverture de décharge en étant ainsi agencés chacun comme un canal de libre passage, dans lequel l'ouverture de décharge peut être obturée à l'aide d'une tôle de glissement, fixée à l'appareil, pour empêcher la sortie des pièces de monnaie, de telle sorte qu'au moins le compartiment de stockage, placé à côté du canal d'introduction des pièces de monnaie dans la direction de mouvement pour la décharge ne soit pas obturé en bas et se trouve alors dans une position de décharge, caractérisé en ce que les parois séparatrices (6) et les compartiments de stockage (7) de râtelier (4) sont disposés parallèlement entre eux, en ce que les compartiments de stockage (7) sont agencés avec une largeur suffisante pour servir à recevoir des pièces de monnaie de différentes grosseurs et épaisseurs (11) et pour recevoir au moins les pièces de monnaie plus petites ou minces (11) dans une position inclinée, en ce que le râtelier (4) peut être déplacé par translation rectiligne essentiellement à angle droit par rapport aux compartiments de stockage, et en ce que la tôle de glissement (13) est agencée linéairement et est disposée parallèlement à la direction de déplacement du râtelier.

2. Dispositif de stockage de monnaie selon la revendication 1, caractérisé en ce que le râtelier (4) se compose d'un longeron (3) et de parois séparatrices (6) disposées de façon équidistantes sur celui-ci à la manière d'un peigne et est guidé par translation pas-à-pas dans sa direction longitudinale par l'intermédiaire de galets (5) sur un rail de roulement horizontal disposé sur une plaque de base (1), la tôle de glissement (13) disposée en dessous s'étendant sur toute la longueur de stockage du râtelier (4) et se terminant par une extrémité entre le compartiment de stockage (7a) situé momentanément en dessous du canal d'introduction (12) et le compartiment de stockage (7b) adjacent dans la direction de décharge.

3. Dispositif de stockage de pièce de monnaie selon l'une des revendications 1 ou 2, caractérisé en ce qu'une crémaillère (8), en prise avec un pignon d'entraînement (9) associé à un organe d'entraînement s'accroche sur le râtelier (4).

4. Dispositif de stockage selon l'une des revendications précédentes, caractérisé en ce que l'organe d'entraînement comporte un mécanisme de transmission à croix de Malte (26) sur l'axe de sortie duquel est disposé un pignon (9) servant à faire déplacer le râtelier (4), et en ce que l'un des sens de rotation du mécanisme de transmission à croix de Malte (26) provoque un mouvement de stockage, tandis que l'autre sens de rotation provoque un mouvement de décharge de manière que, après application d'une impulsion électrique de démarrage à un moteur électrique (25) entraînant le mécanisme de transmission à croix de Malte (26), un circuit de maintien automatique pouvant être influencé par une came de commande (27) assure à chaque fois une révolution complète de la came de commande (27) et déclenche alors toujours, par l'intermédiaire du mécanisme de transmission à croix de Malte (26), un échelon complet de déplacement du râtelier (4).
